# EUROPÄISCHE PATENTSCHRIFT

(11) **EP 1 379 362 B1**
(45) Veröffentlichungstag und Bekanntmachung des Hinweises auf die Patenterteilung: **25.05.2011**
(21) Anmeldenummer: 02708227.0
(22) Anmeldetag: 09.02.2002
(51) Int. Cl.: B25D 16/00

(54) **HANDWERKZEUGMASCHINE**
HAND-HELD MACHINE TOOL
MACHINE-OUTIL A MAIN

(30) Priorität: 06.04.2001 DE 10117121
(43) Veröffentlichungstag der Anmeldung: 14.01.2004
(73) Patentinhaber: ROBERT BOSCH GMBH, 70442 Stuttgart (DE)
(72) Erfinder: NADIG, Peter, 67098 Bad Duerkheim (DE); ZIRN, Oliver, 35041 Marburg (DE); THOME, Ludwig, 70771 Leinfelden-Echterdingen (DE)
(74) Vertreter: Daub, Thomas
(86) Internationale Anmeldenummer: PCT/DE2002/000477
(87) Internationale Veröffentlichungsnummer: WO 2002/081153

(56) Entgegenhaltungen:
- EP-A- 0 666 148
- US-A- 4 766 963
- US-A- 5 014 793
- US-A- 5 914 882

## Beschreibung

### Stand der Technik

Die Erfindung geht aus von einer Handwerkzeugmaschine nach dem Oberbegriff des Anspruchs 1.

Aus der EP 0 303 651 B2 ist eine Handwerkzeugmaschine, und zwar eine handgeführte Bohrmaschine mit einem in einem Gehäuse angeordneten Elektromotor bekannt, über den ein in einer Werkzeughalterung angeordnetes Einsatzwerkzeug bzw. ein Bohrer rotierend antreibbar ist. Die Handwerkzeugmaschine besitzt eine Schutzvorrichtung, mit der über einen Sensor ein sogenannter unbeherrschter Blockierfall des Einsatzwerkzeugs feststellbar und ein Antrieb des Einsatzwerkzeugs unterbindbar ist.

Ein unbeherrschter Blockierfall liegt vor, wenn sich das Einsatzwerkzeug im zu bearbeitenden Werkstück verklemmt, das am Gehäuse wirkende Reaktionsdrehmoment eine Haltekraft eines Bedieners übersteigt, und das Gehäuse sich unkontrolliert mit einer bestimmten Winkelgeschwindigkeit und über einen bestimmten Winkelbereich um eine Achse dreht. Ist die Haltekraft des Bedieners größer als das vorliegende Reaktionsdrehmoment bzw. hält der Bediener die Handwerkzeugmaschine während eines Blockierfalls fest, liegt ein sogenannter beherrschter Blockierfall vor.

Die Schutzvorrichtung der aus der EP 0 303 651 B2 bekannten Handwerkzeugmaschine besitzt eine in einem Antriebsstrang der Handwerkzeugmaschine angeordnete Kupplung zur Unterbrechung der Drehantriebstätigkeit bei einem unbeherrschten Blockierfall. Ferner besitzt die Schutzvorrichtung eine Halteeinrichtung zwischen der Kupplung und dem Einsatzwerkzeug, über die der Antriebsstrang mit dem Gehäuse in einem unbeherrschten Blockierfall verbunden wird. Die Halteeinrichtung wird von einer elektrisch auslösbaren Bremse gebildet.

Eine Handwerkzeugmaschine gemäß den Oberbegriff des Anspruchs 1 ist aus EP 666148 A1 bekannt.

### Vorteile der Erfindung

Die Erfindung geht aus von einer Handwerkzeugmaschine mit einem in einem Gehäuse angeordneten Elektromotor, über den ein in einer Werkzeughalterung angeordnetes Einsatzwerkzeug rotierend antreibbar ist, und mit einer Schutzvorrichtung, mit der über eine Sensoreinheit eine Kenngröße für einen unbeherrschten Blockierfall des Einsatzwerkzeugs erfaßbar und das Gehäuse in seiner Bewegung bremsbar ist.

Es wird vorgeschlagen, daß die Schutzvorrichtung zumindest teilweise von einer Motorsteuereinheit gebildet ist, über die bei erkanntem unbeherrschten Blockierfall des Einsatzwerkzeugs der Elektromotor aktiv abbremsbar ist. Eine zusätzliche Brems- oder Blockiereinheit kann vollständig vermieden oder besonders platzsparend und leicht ausgeführt werden. Zusätzliche Bauteile, Gewicht, Bauraum, Montageaufwand sowie Kosten können eingespart werden. Mit der konstruktiv einfachen Schutzvorrichtung sind Rücksetz- und Verschleißprobleme an einer zusätzlichen Bremseinheit vermeidbar. Die Schutzvorrichtung ist grundsätzlich bei sämtlichen Handwerkzeugmaschinen einsetzbar, deren Einsatzwerkzeuge rotierend antreibbar sind, wie z.B. bei Winkel- und Exzenterschleifern, Kreissägen, Kettensägen usw. sowie insbesondere bei Handbohrmaschinen, Schlagbohrmaschinen und Bohrhämmern.

Der Elektromotor wird von einem elektronisch kommutierten Motor gebildet. Die bürstenlosen, elektronisch kommutierten Motoren, insbesondere Reluktanzmotoren, sind besonders überlastfähig und können kurzzeitig mit einem großen Drehmoment und damit mit einem großen Bremsmoment belastet werden. Es kann ein großer Strom fließen, ohne daß eine Gefahr eines Bürstenfeuers besteht.

Ein Anker des elektronisch kommutierten Elektromotors kann aufgrund einer fehlenden Ankerwicklung im Vergleich zu einem Anker eines herkömmlichen Elektromotors mit einer Ankerwicklung mit einer insgesamt geringeren Masse ausgeführt werden. Der Anker des elektronisch kommutierten Elektromotors speichert dadurch während des Betriebs eine geringere Rotationsenergie und kann mit wenig Energie schnell abgebremst werden. Der elektronisch kommutierte Elektromotor kann vorteilhaft mit einem großen Zwischenkreiskondensator oder mit einem Bremschopper in einer Bremsbeschaltung abgebremst werden.

Wird eine Motorsteuereinheit zumindest teilweise einstückig mit einer bereits vorhandenen Leistungssteuerung des Elektromotors ausgeführt, können vorteilhaft Bauteile, Bauraum und Gewicht eingespart werden. Besonders bei elektronisch kommutierten Motoren kann in einfacher Weise die Motorsteuereinheit einstückig mit einer Leistungssteuereinheit des Elektromotors ausgeführt werden.

Wird die Motorsteuereinheit mit einer kleinen, platzsparenden, separaten Bremseinheit kombiniert, kann mit einer geringen Motorbelastung das Gehäuse in einem unbeherrschten Blokkierfall vorteilhaft abgebremst werden. Die separate Bremseinheit kann verschiedenartig ausgeführt sein, beispielsweise kann diese von einer mechanischen oder einer elektromechanischen Einheit gebildet sein usw.

Die Sensoreinheit weist einen elektronischen Beschleunigungssensor, über den eine Winkelgeschwindigkeit und eine Winkelbeschleunigung des Gehäuses sowie ein vom Gehäuse überstrichener Winkelbereich erfaßbar sind auf. Sensor zur Motorsteuereinheit können über elektrische Leitungen, über Funk, optisch und/oder mechanisch übertragen werden usw.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Beschreibung des Ausführungsbeispiels

Fig. 1 zeigt einen Teilschnitt durch einen Bohrhammer mit einem in einem Gehäuse 10 angeordneten Elektromotor 12, der von einem elektronisch kommutierten Motor gebildet ist. Ober den Elektromotor 12 ist ein in einer Werkzeughalterung 14 befestigtes Einsatzwerkzeug 16 bzw. ein Bohrer rotierend antreibbar. Ferner besitzt der Bohrhammer eine Schutzvorrichtung 18, mit der über eine Sensoreinheit 20 eine Kenngröße für einen unbeherrschten Blockierfall des Einsatzwerkzeugs 16 erfaßbar und das Gehäuse 10 in seiner Bewegung bremsbar ist. Die Schutzvorrichtung 18 ist erfindungsgemäß teilweise von einer Motorsteuereinheit 22 gebildet, über die bei einem erkannten unbeherrschten Blockierfall des Einsatzwerkzeugs 16 der Elektromotor 12 abbremsbar ist. Die Motorsteuereinheit 22 ist weitgehend einstückig mit einer bereits vorhandenen Leistungssteuereinheit 24 des Elektromotors 12 ausgeführt.

An einem einer Rotationsachse des Einsatzwerkzeugs 16 zugewandten Ende einer Welle 26 des Elektromotors 12 ist ein Ritzel 28 angeformt, das mit einem auf einem Lagerbolzen 44 gelagerten Stirnrad 30 kämmt. An einem der Rotationsachse zugewandten Ende des Lagerbolzens 44 ist ein Ritzel 32 angeformt, das mit einem auf einer Bohrspindel 34 angeordneten Tellerrad 36 kämmt. Über die Bohrspindel 34 ist die Werkzeughalterung 14 antreibbar.

Wird das von der Bohrspindel 34 angetriebene Einsatzwerkzeug 16 blockiert und ist eine Haltekraft eines Bedieners an zwei Haltegriffen 38, 40 des Bohrhammers kleiner als ein entstehendes Reaktionsdrehmoment am Gehäuse 10, wird ein Drehmoment, ausgehend vom Elektromotor 12, über die Welle 26, die Zahnräder 28, 30, 32, 36 und die Bohrspindel 34 an das Gehäuse 10 übertragen, und das Gehäuse 10 wird entgegen der ursprünglichen Drehbewegung des Einsatzwerkzeugs 16 mit einer Drehbewegung um die Rotationsachse des Einsatzwerkzeugs 16 unkontrolliert beschleunigt. Diese Drehbewegung wird von der Sensoreinheit 20 mit einem elektronischen Beschleunigungssensor 42 erfaßt und mit einer Auswerteeinheit 46 ausgewertet. Liegt eine bestimmte Winkelbeschleunigung und ein bestimmter überstrichener Winkelbereich vor, wird von der Auswerteeinheit 46 ein Impuls an die Motorsteuereinheit 22 weitergeleitet.

Die Motorsteuereinheit 22 veranlaßt ein aktives Bremsen des Elektromotors 12, und zwar in der Weise, daß elektromagnetisch erzeugte Kräfte des Elektromotors 12 entgegen der Drehrichtung der Welle 26 wirken. Die Motorsteuereinheit 22 ist in der Weise eingestellt bzw. erzeugt über den Elektromotor 12 ein Bremsmoment in der Größe, daß das Gehäuse 10 bzw. der Bohrhammer nach einem überstrichenen Winkelbereich kleiner als 30° zum Stillstand kommt und eine Gefährdung des Bedieners ausgeschlossen werden kann.

### Bezugszeichen

- 10: Gehäuse
- 12: Elektromotor
- 14: Werkzeughalterung
- 16: Einsatzwerkzeug
- 18: Schutzvorrichtung
- 20: Sensoreinheit
- 22: Motorsteuereinheit
- 24: Leistungssteuereinheit
- 26: Welle
- 28: Ritzel
- 30: Stirnrad
- 32: Ritzel
- 34: Bohrspindel
- 36: Tellerrad
- 38: Haltegriff
- 40: Haltegriff
- 42: Sensor
- 44: Lagerbolzen
- 46: Auswerteeinheit

## Patentansprüche

1. Handwerkzeugmaschine mit einem in einem Gehäuse (10) angeordneten Elektromotor (12), über den ein in einer Werkzeughalterung (14) angeordnetes Einsatzwerkzeug (16) rotierend antreibbar ist, und mit einer Schutzvorrichtung (18), mit der über eine Sensoreinheit (20) eine Kenngröße für einen unbeherrschten Blockierfall des Einsatzwerkzeugs (16) erfaßbar und das Gehäuse (10) in seiner Bewegung bremsbar ist, wobei die Sensoreinheit (20) zumindest einen als elektronischen Beschleunigungssensor (42) ausgebildeten Sensor aufweist, über den eine Winkelgeschwindigkeit und eine Winkelbeschleunigung des Gehäuses (10) sowie ein vom Gehäuse (10) überstrichener Winkelbereich erfaßbar sind und wobei die Schutzvorrichtung (18) eine Auswerteeinheit (46) umfasst, die eine mit dem Beschleunigungssensor (42) der Sensoreinheit (20) erfasste Drehbewegung auswertet, wobei der Elektromotor (12) von einem elektronisch kommutierten Motor gebildet ist **dadurch gekennzeichnet, daß** die Sckutzvorrichtung (18) zumindest teilweise von einer Motorsteuereinheit (22) gebildet ist, über die bei erkanntem unbeherrschten Blockierfall des Einsatzwerkzeugs (16) der Elektromotor (12) aktiv abbremsbar ist, und zwar indem der Elektromotor (12) elektromagnetische Kräfte erzeugt, die entgegen der Drehrichtung des Einsatzwerkzeugs (16) wirken, wobei die Auswerteeinheit (46) bei einem Vorliegen einer bestimmten Winkelbeschleunigung und bei einem bestimmten überstrichenen Winkelbereich einen Impuls an die Motorsteuereinheit (22) weiterleitet.

2. Handwerkzeugmaschine nach einem der vorhergehenden Ansprüche, **dadurch gekennzeichnet, daß** die Schutzvorrichtung eine separate Bremseinheit aufweist.

## Claims

1. Portable power tool comprising an electric motor (12) which is arranged in a housing (10) and via which an application tool (16) arranged in a tool holder (14) can be rotationally driven, and comprising a protective device (18) with which a characteristic variable for an uncontrolled blocking case of the application tool (16) can be detected via a sensor unit (20) and the housing (10) can be braked in its movement, wherein the sensor unit (20) has at least one sensor which is designed as an electronic acceleration sensor (42) and via which an angular velocity and an angular acceleration of the housing (10) and an angular range covered by the housing (10) can be detected, and wherein the protective device (18) comprises an evaluating unit (46) which evaluates a rotary movement detected by the acceleration sensor (42) of the sensor unit (20), wherein the electric motor (12) is formed by an electronically commutated motor, **characterized in that** the protective device (18) is formed at least partly by a motor control unit (22), via which, when an uncontrolled blocking case of the application tool (16) is detected, the electric motor (12) can be actively braked, specifically by the electric motor (12) generating an electromagnetic force which acts against the direction of rotation of the application tool (16), wherein the evaluating unit (46) transmits an impulse to the motor control unit (22) when a certain angular acceleration is present and when a certain angular range is covered.

2. Portable power tool according to Claim 1, **characterized in that** the protective device has a separate braking unit.

## Revendications

1. Machine-outil à main comprenant un moteur électrique (12) disposé dans un boîtier (10), par le biais duquel un outil amovible (16) disposé dans un porte-outil (14) peut être entraîné en rotation, et comprenant un dispositif de protection (18), avec lequel, par l'intermédiaire d'une unité de capteur (20), une grandeur caractéristique d'un blocage incontrôlé de l'outil amovible (16) peut être détectée et le boîtier (10) peut être freiné dans son mouvement, l'unité de capteur (20) présentant au moins un capteur réalisé sous forme de capteur d'accélération électronique (42), par le biais duquel une vitesse angulaire et une accélération angulaire du boîtier (10) ainsi qu'une plage angulaire parcourue par le boîtier (10) peuvent être détectées, et le dispositif de protection (18) comprenant une unité d'analyse (46) qui analyse un mouvement de rotation détecté par le capteur d'accélération (42) de l'unité de capteur (20), le moteur électrique (12) étant formé par un moteur à commutation électronique, **caractérisée en ce que** le dispositif de protection (18) est formé au moins en partie par une unité de commande de moteur (22), par le biais de laquelle, lorsqu'un blocage incontrôlé de l'outil amovible (16) est détecté, le moteur électrique (12) peut être freiné activement, et ce par production de forces électromagnétiques par le moteur électrique (12), lesquelles agissent à l'encontre du sens de rotation de l'outil amovible (16), l'unité d'analyse (46) transmettant une impulsion à l'unité de commande de moteur (22) en présence d'une accélération angulaire déterminée et pour une plage angulaire parcourue déterminée.

2. Machine-outil à main selon la revendication précédente, **caractérisée en ce que** le dispositif de protection présente une unité de frein séparée.
